# EUROPÄISCHE PATENTSCHRIFT

(11) **EP 2 343 170 B1**
(45) Veröffentlichungstag und Bekanntmachung des Hinweises auf die Patenterteilung: **19.09.2018**
(21) Anmeldenummer: 10000095.9
(22) Anmeldetag: 08.01.2010
(51) Int. Cl.: B28C 5/12, B28C 5/14, B01F 7/02, B01F 15/02, B01F 7/00, B01F 7/04

(54) **Verfahren und Vorrichtung zum kontinuierlichen Mischen von lehmhaltigen Stoffen und Materialien mit lehmähnlichem Mischverhalten**
Method and device for continuous mixing of materials containing clay and materials with mixing behaviour similar to clay
Procédé et dispositif de mélange continu de matières contenant de la glaise et de matériaux semblables à la glaise

(43) Veröffentlichungstag der Anmeldung: 13.07.2011
(73) Patentinhaber: Deutsche Fördertechnik GbR Tim & Werner Dutschmann, 02625 Bautzen (DE)
(72) Erfinder: Dutschmann, Werner, 02694 Malschwitz/OT Kleinbautzen (DE); Dutschmann, Tim, 02625 Bautzen (DE)
(74) Vertreter: Kaufmann, Sigfrid

(56) Entgegenhaltungen:
- EP-A1- 0 245 180
- DE-A1- 19 857 775
- DE-B- 1 023 713
- FR-A- 1 059 585
- JP-A- S 621 445
- US-A- 4 449 826

## Beschreibung

Die Erfindung betrifft ein Verfahren und eine Vorrichtung zum kontinuierlichen Mischen von Lehm und lehmähnlichen Stoffen, deren Anwendung sich insbesondere für die Verarbeitung von Lehmputzen anbietet.

Im Wohnungsbau gewinnt Lehm eine zunehmende Bedeutung als ökologischer Baustoff. Insbesondere ist Lehmputz sehr beliebt, weil er für ein angenehmes Raumklima sorgt. Seine Verarbeitung ist jedoch gegenüber konventionellen Putzen aufwendiger.

Für die Verarbeitung des Lehms muss dieser mit Wasser vermischt werden. Das Versetzen mit Wasser und der anschließende Transport des mit Wasser versetzten Lehms an den Verarbeitungsort erfolgt bisher in zwei Arbeitsschritten. Zuerst wird der Lehm manuell oder maschinell mit Wasser vermischt und anschließend ebenfalls manuell oder maschinell an den Bestimmungsort befördert, wo er schließlich verarbeitet wird.

Für das maschinelle Vermischen des Lehms mit Wasser werden üblicherweise Zwangsmischer verwendet.

Ein Zwangsmischer ist beispielsweise in DE 102 08 798 A1 offenbart. Dieser weist einen Mischbottich mit einem darin drehenden Rührwerk auf, welches Rührarme mit an deren freien Ende sitzenden Rührschaufeln aufweist. Diese Rührschaufeln reichen bis nahe an die Innenwand und den Boden des Mischbottichs heran. Um im Hinblick auf den Verschleiß und den Betriebslärm ein Klemmen von im Mischgut befindlichen Festkörpern zwischen dem Bottich und dem Rührwerk zu vermeiden, sind die Rührarme des Rührwerks als Federelemente ausgebildet. Diese Federelemente sind in besonderer Weise daran angepasst, dass die Rührarme für den Mischbetrieb eine ausreichende Steifigkeit behalten, andererseits jedoch bei Klemmungen zwischen den Rührschaufeln und der Bottich-Innenwandung bzw. dem Bottich-Boden nachgeben können. Das Wasser muss hier manuell, beispielsweise mittels eines Schlauches, dem Mischgut zugeführt werden.

Ein Verfahren zum kontinuierlichen Mischen von lehmhaltigen Stoffen und Materialien gemäss dem Oberbegriff des Anspruchs 1 und eine Vorrichtung gemäss dem Oberbegriff des Anspruchs 3 sind aus DE 1 023 713 bekannt. Eine im unteren Bereich eines Mischbehälters angeordnete Schneckenwelle dient bei Rotation in eine erste Richtung als Bestandteil des noch zwei weitere Wellen umfassenden Knet- und Mischwerks und bei Rotation in die entgegengesetzte Richtung als Fördereinrichtung zum Austragen des Gemischs.
Der Nachteil des unabhängigen Mischens des Lehms mit Wasser und dem/der Transport/Förderung des Gemisches besteht darin, dass ein kontinuierliches Arbeiten verhindert wird; es muss der Zwangsmischer erst entleert werden, bevor er erneut mit Lehm und Wasser befüllt werden kann. Der Mischvorgang selbst dauert üblicherweise mehrere Minuten, bevor eine ausreichende Durchmischung sichergestellt werden kann. Darüber hinaus wird regelmäßig eine größere Menge an Lehm im Mischbottich mit Wasser vermengt, um diesen so selten wie möglich entleeren zu müssen. Dies erschwert jedoch die gleichmäßige Durchmischung des Lehm-Wassergemisches, wodurch sich wiederum die Mischdauer zwangsweise verlängert.
Der mit Wasser vermischte Lehm wird anschließend dem Mischbottich entnommen und einer Fördereinrichtung zugeführt, mit der der mit Wasser vermischte Lehm an seinen Bestimmungsort befördert wird. Wird das Lehm-Wassergemisch mittels einer Förderpumpe durch Schlauchleitungen transportiert, so ist es notwendig, dass der Lehm mit reichlich Wasser angemischt wird, damit das Gemisch dünnflüssig genug ist, um mit der Pumpe gefördert werden zu können.
Eine Maschine zur Vermischung von Wasser mit Mehl, die eine vorgegebene Menge Weizenmehl in einem Tank mit einem rotierenden Rührblatt verwirbelt und Wasserdampf durch in dem Rührblatt angeordnete Wasserdüsen zu dem wirbelnden Weizenmehlstaub hinzufügt, ist in JP S62 1445 A gezeigt.
Bei dem Einsatz von zwei getrennt arbeitenden Maschinen für das Mischen und den Transport ist zwangsläufig nachteilig, dass zwei eigenständige Maschinen betrieben, gereinigt und gewartet werden müssen. Weiterhin benötigt der Lehm, da er sehr dünnflüssig angemischt wird, lange Zeit zum Trocknen. Weiterhin besteht die Gefahr, dass er, wenn er auf Wänden dick aufgetragen wird, wegfließt.

Darüber hinaus muss bei jeder Füllung des Mischers darauf geachtet werden, dass das Mischungsverhältnis zwischen Lehm- und Wassermanege stimmt. Abweichungen im Mischungsverhältnis führen zu einer variierenden Konsistenz des Lehm-Wassergemisches zwischen den einzelnen Mischerfüllungen.

Vorrichtungen, die den vorgenannten Nachteil, dass nicht kontinuierlich Mischgut angemischt werden kann und dass unterschiedliche Maschinen für das Anmischen und Fördern des Mischgutes benötigt werden, beseitigen, sind beispielsweise durch die in DE 10 2007 030 458 A1 offenbarte Erfindung bekannt. Die dort beschriebene Erfindung betrifft eine Einrichtung zum kontinuierlichen und intensiven Mischen von Trockenmörtel mit Wasser, bei der ein Mischbehälter mit einer zylindrischen Mischkammer mit Flanschen und einer rotierenden Mischerwelle mit Mischwerkzeugen, einem Eingabebereich für Trockenmörtel, einer Wasserzuführeinrichtung und einem Ausgabebereich für gemischten Mörtel vorgesehen ist, wobei die Mischkammer eine Trenneinrichtung und eine Beschichtung aufweist, axial zu öffnen ist und die Wasserzuführung durch in axialer Erstreckung angeordnete Verteileröffnungen erfolgt und wobei die Mischerwelle Leiteinrichtungen, spezielle Mischwerkzeuge und Kupplungseinrichtungen aufweist, die mit einer geeigneten Antriebseinrichtung und/oder einer Mörtelpumpe in lösbarer Verbindung stehen. Die Erfindung betrifft ferner eine Einrichtung der vorgenannten Art, bei welcher die Mischerwelle des Mischers über eine Antriebswelle mit einer Fördereinrichtung eines zugehörigen Vorratsbehälters und einer Antriebseinrichtung schaltbar verbunden ist.

Dieser Vorrichtung haftet jedoch der Nachteil an, dass sich mit ihr lehmhaltige oder lehmähnliche Stoffe mit Wasser nicht ausreichend homogen mischen lassen.

FR 1 059 585 A beschreibt eine Vorrichtung zum kontinuierlichen Mischen eines Tonpulvers mit Wasser, wobei das fertige Gemisch unter Druck aus einer Düse der Vorrichtung herausgeschleudert wird. Aufgrund der Verwendung nur eines stationären Wasserzufuhrrings am Tonpulvereinlass ist jedoch eine gleichbleibende, homogene Konsistenz der Ton-Wassermischung kaum erzielbar. Außerdem ist für die ordnungsgemäße Funktionalität der Düse eine dünnflüssige Mischung notwendig.

Aufgabe der Erfindung ist es, ein Verfahren und eine Vorrichtung zur Verfügung zu stellen, mit der lehmhaltige und lehmähnliche Stoffe kontinuierlich so mit Wasser vermischt werden, dass eine möglichst dickflüssige und stets gleichbleibend homogene Lehm-Wassermischung entsteht, die sich mittels einer an der Vorrichtung angeschlossenen Fördereinrichtung fördern lässt, wodurch ein kontinuierliches Arbeiten sichergestellt wird.

Erfindungsgemäß wird die Aufgabe durch die Merkmale der unabhängigen Ansprüche 1 und 3 gelöst; Vorteilhafte Ausgestaltungen des Verfahrens und der Vorrichtung sind in den abhängigen Unteransprüchen beschrieben.

Gemäß Anspruch 1 wird bei dem erfindungsgemäßen Verfahren zum Mischen von lehmhaltigen und lehmähnlichen Stoffen mit Wasser das Mischgut mittels einer im unteren Bereich eines Vorrats- und Mischbehälters angeordneten Dosier- und Austragswelle einer Fördereinrichtung zugeführt wird. Das Verfahren ist dadurch charakterisiert, dass durch gleichzeitige Drehbewegung von wenigstens einer parallel und oberhalb der Dosier- und Austragswelle gelagerten Seitenwelle das Mischgut aufgelockert, gemischt und in Bewegung gehalten wird, wobei dem Mischgut gleichmäßig verteilt Anmachwasser zugegeben wird, und durch die Abstimmung von Wasserzugabe und Austrag des Mischgutes eine Lehm-Wassermischung nahezu gleich bleibender Konsistenz gebildet wird, die sowohl die Dosier- und Austragswelle als auch die zumindest eine Seitenwelle fortwährend und vollständig umschließt.

Bevorzugt ist die vertikale Ausdehnung der Lehm-Wassermischung doppelt so groß wie die größtmögliche vertikale Erstreckung der wenigstens einen Seitenwelle.

Die Vorrichtung zur Durchführung des erfindungsgemäßen Verfahrens besteht aus einem Vorrats- und Mischbehälter, in dessen unteren Bereich sich eine Dosier- und Austragswelle befindet. Zudem besitzt die Vorrichtung eine Wasserzuführeinrichtung, über die dem Mischgut Wasser zugeführt wird. Gekennzeichnet ist die Erfindung durch zumindest eine oberhalb der Dosier- und Austragswelle angeordneten und in Längsrichtung gebogene Seitenwelle.

Durch die permanente Drehbewegung der Seitenwellen und die kontinuierliche und regelbare Wasserzuführung wird erreicht, dass das Lehm-Wassergemisch stets die optimale Verarbeitungskonsistenz besitzt.
Durch den Austrag von mit Wasser vermischtem Mischgut durch die Austragsöffnung rutscht von oben her stets frisches, trockenes Mischgut zu der zumindest einen Seitenwelle nach. Durch die auf die Austragsgeschwindigkeit abgestimmte Wasserzuführung wird sichergestellt, dass das Lehm-Wassergemisch stets eine gleichbleibende Konsistenz aufweist.
Da das Lehm-Wassergemisch mit Hilfe der Dosier- und Austragswelle einer Fördereinrichtung zugeführt wird, kann das Gemisch dickflüssiger verarbeitet werden, als mit herkömmlichen Vorrichtungen. Dies hat den Vorteil, dass das Lehm-Wassergemisch besser an Wänden haftet und zugleich schneller durchtrocknet.
Durch den kontinuierlichen Austrag des Lehm-Wassergemisches aus dem Vorrats- und Mischbehälter ist es möglich, den Vorratsbehälter mit trockenem Lehm zu befüllen, ohne auf die Füllhöhe achten zu müssen. Dennoch hat das mit Wasser vermischte Mischgut stets die optimale Verarbeitungskonsistenz.
In einer weiteren und besonders vorteilhaften Ausgestaltungsvariante sind oberhalb der Dosier- und Austragswelle zwei Seitenwellen angeordnet, die entweder gekoppelt über einen Antrieb oder getrennt voneinander über zwei Antriebe in Drehung versetzt werden. In Abhängigkeit des verwendeten Mischguts werden die Seitenwellen mit gleichem Drehsinn oder mit entgegen gesetztem Drehsinn bewegt; die Drehgeschwindigkeit der Seitenwellen ist bevorzugt identisch.

Erfindungsgemäss ist die Seitenwelle gleichzeitig die Wasserzuführeinrichtung. Hierbei ist die Seitenwelle ein an seinen Enden verschlossenes Rohr, das Wasseraustrittsöffnungen aufweist. Das Rohr ist auf zwei Zapfen gelagert, wovon einer dem Antrieb der Seitenwelle und der andere der Wasserzuführung dient. Der Zapfen, der der Wasserzuführung dient, ist weist eine axiale Bohrung auf, die mit dem Hohlraum im Rohr in Verbindung steht. Bei Betrieb der Vorrichtung wird die zumindest eine Seitenwelle über den Wasseranschluss mit Wasser beaufschlagt. Über die in der Seitenwelle eingebrachten Wasseraustrittsöffnungen tritt das Wasser aus dieser aus und befeuchtet das Mischgut. Erfindungsgemäss befinden sich die Wasseraustrittsöffnungen, bezogen auf die Drehrichtung der Seitenwelle, im rückwärtigen Bereich der Seitenwelle. Damit wird vermieden, dass Mischgut in die Wasseraustrittsöffnungen gedrückt wird und diese unerwünscht verstopft. Die Wassermenge, die dem Lehm zugeführt wird, wird über eine Wasserdosiereinrichtung reguliert.
In einer weiteren Ausgestaltungsvariante der erfindungsgemäßen Vorrichtung wird das Wasser zum Anmischen des Lehm-Wassergemisches über in die Wände des Vorrats- und Mischbehälters eingebrachte Wasserdüsen vorgenommen.
Die Dosier- und Austragswelle weist Flügel- und Austragselementen auf; durch Drehung der Dosier- und Austragswelle wird das sie umgebende Lehm-Wassergemisch in Richtung der Austragsöffnung bewegt und durch diese hindurch aus dem Vorrats- und Mischbehälter hinaus in die Fördereinrichtung (Pumpe) gedrückt. Die Form, Anzahl und Vorrichtung der Flügelelemente ist abhängig von dem verwendeten Mischgut.
Mit dem erfindungsgemäßen Verfahren und der zugehörigen Vorrichtung wird in besonders vorteilhafter Weise ein kontinuierliches Arbeiten - Befüllen des Vorrats- und Mischbehälters mit Lehm, Mischen des Lehms mit Wasser und Fördern und Verarbeiten des Mischgutes - mit nur einer Maschine (monomaschinelle Verarbeitung) ermöglicht. Zudem wird sichergestellt, dass das Lehm Wassergemisch eine gleichbleibende Konsistenz aufweist.
Darüber hinaus zeichnet sich die erfindungsgemäße Lehmputzmaschine durch eine sehr geringe Baugröße und Leistungsaufnahme aus; im Vergleich zu bekannten Lösungen hat die Vorrichtung eine nur in etwa halb so große Leistungsaufnahme (ca. 3 bis 4 KW).
Darüber hinaus ist der Erfindungsgegenstand auch in zunächst nicht naheliegenden Anwendungsbereiche übertragbar, in denen Stoffe aber auch kontinuierlich gemischt und gefördert werden müssen; als Beispiel seien Backbetriebe genannt.

Die Erfindung wird nachfolgend anhand eines Ausführungsbeispiels mit den Figuren 1 bis 5 erläutert; hierbei zeigt:
- Fig. 1:: die Vorrichtung in Draufsicht;
- Fig. 2:: eine Seitenwelle im Längsschnitt;
- Fig. 3:: eine Seitenwelle in Seitenansicht;
- Fig. 4:: die Vorrichtung in Rückansicht;
- Fig. 5:: die Vorrichtung in Vorderansicht.

Aus Fig. 1 ist der Vorrats- und Mischbehälter 1, der von zwei Längswänden 2, zwei Querwänden 3 und einem Boden 4 gebildet wird, ersichtlich. Im Boden 4 erstreckt sich in Längsrichtung der Sumpf 5, in dem parallel beabstandet die Dosier- und Austragswelle 6 mit den Flügelelementen 7 und dem Förderelement 8 angeordnet ist. Seitlich versetzt und oberhalb der Dosier- und Austragswelle 6 befinden sich zwei Seitenwellen 9 und 10, welche um 90° zueinander verdreht sind.

Die Figuren 2 und 3 zeigen eine zweibögige, hohle Seitenwelle. In den Bögen sind eine beziehungsweise zwei Wasseraustrittsöffnungen 11 eingebracht. Innerhalb der Bögen der Seitenwelle befinden sich die Flügelelemente 12. Über den Wasseranschluss 13 wird die Seitenwelle mit Wasser beaufschlagt; der Wasseranschluss 13 wird wiederum über die Wasseranschlussleitung 14 und die Wasserdosiereinrichtung 15 mit dem Anmachwasser versorgt.

Weiterhin sind in Fig. 1 der Antrieb 18 für die Austragswelle 6 und zwei Antriebe 19, die jeweils eine Seitenwelle 9 bzw. 10 in Drehung versetzen, dargestellt. Durch Drehung der Dosier- und Austragswelle 6 wird das mit Wasser vermischte Mischgut der Fördereinrichtung 16 (Pumpe) zugeführt. Der Pfeil 17 verdeutlicht die Förderichtung des Mischgutes.

In Fig. 4 ist die Lehmputzmaschine - wie beschrieben - zu sehen; auf die Darstellung der Wasseranschlussleitung 14, der Wasserdosiereinrichtung 15 und des Antriebs 18 wurde - der Übersichtlichkeit wegen - verzichtet.

Figur 5 zeigt die Vorrichtung in Vorderansicht. Die horizontal verlaufende gestrichelte Linie markiert die Höhenlinie 20 des Lehm-Wassergemischs.

### Liste der verwendeten Bezugszeichen

- 1: Vorrats- und Mischbehälter
- 2: Längswand
- 3: Querwand
- 4: Boden
- 5: Sumpf
- 6: Dosier- und Austragswelle
- 7: Flügelelement
- 8: Förderelement
- 9: Erste Seitenwelle
- 10: Zweite Seitenwelle
- 11: Wasseraustrittsöffnung
- 12: Flügelelement
- 13: Wasseranschluss
- 14: Wasseranschlussleitung
- 15: Wasserdosiereinrichtung
- 16: Fördereinrichtung
- 17: Förderrichtung
- 18: Antrieb Austragswelle
- 19: Antrieb Seitenwelle
- 20: Höhenlinie

## Patentansprüche

1. Verfahren zum kontinuierlichen Mischen von lehmhaltigen Stoffen und Materialien mit lehmähnlichem Mischverhalten mit Wasser, bei dem das Mischgut mittels einer im unteren Bereich eines Vorrats- und Mischbehälters (1) angeordneten Dosier- und Austragswelle (6) kontinuierlich einer Fördereinrichtung (16) zugeführt wird, wobei durch wenigstens eine parallel und oberhalb der Dosier- und Austragswelle (6) gelagerte, in Längsrichtung gebogene Seitenwelle (9) das Mischgut aufgelockert, gemischt und in Bewegung gehalten wird, **dadurch gekennzeichnet, dass** dem Mischgut zumindest mittels der Seitenwelle (9), die an ihrem bezüglich ihrer Drehrichtung rückwärtigen Bereich Wasseraustrittsöffnungen (11) aufweist, gleichmäßig verteilt Anmachwasser zugegeben wird, und durch die Abstimmung von Wasserzugabe und Austrag des Mischgutes eine Lehm-Wassermischung nahezu gleich bleibender Konsistenz gebildet wird, die sowohl die Dosier- und Austragswelle (6) als auch die zumindest eine Seitenwelle (9) fortwährend und vollständig umschließt.

2. Verfahren nach Anspruch 1, **dadurch gekennzeichnet, dass** die vertikale Ausdehnung der Lehm-Wassermischung doppelt so groß ist wie die größtmögliche vertikale Erstreckung der wenigstens einen Seitenwelle.

3. Vorrichtung geeignet zur Durchführung des Verfahrens nach Anspruch 1 mit einer im unteren Bereich eines Vorrats- und Mischbehälter (1) befindlichen Dosier- und Austragswelle (6) und zumindest einer Wasserzuführeinrichtung, **dadurch gekennzeichnet, dass** parallel und oberhalb der Dosier- und Austragswelle (6) zumindest eine in Längsrichtung gebogene Seitenwelle (9), die Wasseraustrittsöffnungen (11) zum Zuführen von Wasser aufweist, angeordnet ist, wobei die Wasseraustrittsöffnungen (11) im, bezogen auf die bestimmungsgemäße Drehrichtung im Betrieb, rückwärtigen Bereich der Seitenwelle (9) eingebracht sind.

4. Vorrichtung nach Anspruch 3, **dadurch gekennzeichnet, dass** die dem Mischen des Mischguts dienende gebogene Seitenwelle (9) als ein an seinen Enden verschlossenes Rohr mit Wasseraustrittsöffnungen (11) ausgeführt ist, das auf zwei mit ihm fest verbundenen Zapfen gelagert ist, wobei ein Zapfen zylindrisch durchbrochen ist und als Wasseranschluss (13) dient und der andere die Aufnahme für den Antrieb der Seitenwelle darstellt.

5. Vorrichtung nach Anspruch 3 oder 4, **dadurch gekennzeichnet, dass** die Seitenwelle (9) gleich große wellenförmige Abschnitte aufweist.

6. Vorrichtung nach einem der Ansprüche 3 bis 5, **dadurch gekennzeichnet, dass** die Seitenwelle (9) mäanderförmig ausgebildet ist.

7. Vorrichtung nach einem der Ansprüche 3 bis 6, **dadurch gekennzeichnet, dass** sie zusätzlich zumindest eine in einer der Behälterwände (2; 3) eingebrachte Wasserdüse aufweist.

8. Vorrichtung nach einem der Ansprüche 3 bis 7, **dadurch gekennzeichnet, dass** die wenigstens eine Seitenwelle (9) sowohl zur Dosiereinrichtung, als auch zur Längswandung (2) des Vorrats- und Mischbehälters (1) einen Abstand von mindestens 1 mm aufweist.

9. Vorrichtung nach einem der Ansprüche 3 bis 8, **dadurch gekennzeichnet, dass** der Wasseranschluss (13) über eine flexible oder starre Wasseranschlussleitung (14) mit einer Wasserdosiereinrichtung (15) für das Anmachwasser verbunden ist.

10. Vorrichtung nach einem der Ansprüche 3 bis 9, **dadurch gekennzeichnet, dass** an der Seitenwelle (9) wenigstens ein Flügelelement (12), das als Mischwerkzeug dient, angebracht ist.

11. Vorrichtung nach einem der Ansprüche 3 bis 10, **dadurch gekennzeichnet, dass** parallel zu und oberhalb der Dosier- und Austragswelle (6) und ebenfalls parallel zu der ersten Seitenwelle (9) eine weitere Seitenwelle (10) angeordnet ist.

12. Vorrichtung nach Anspruch 11, **dadurch gekennzeichnet, dass** die Rotationen der beiden Seitenwellen (9; 10) im Betrieb der Vorrichtung synchronisiert sind.

## Claims

1. A method for continuously mixing materials containing clay and materials having mixing behaviour similar to clay with water, in which the mix is continuously fed to a conveying unit (16) by means of a metering and discharge shaft (6) arranged in the lower region of a holding and mixing container (1), wherein the mix is loosened, mixed and kept moving by at least one side shaft (9), which is supported parallel to and above the metering and discharge shaft (6) and which is curved in the longitudinal direction, **characterised in that** mixing water is added in an evenly distributed manner to the mix at least by means of the side shaft (9), which comprises water outlet openings (11) in its region arranged at the rear relative to its direction of rotation, and a clay-water mixture of practically constant consistency is formed by the coordination of the addition of water and discharge of the mix, said water-clay mixture continuously and completely encasing both the metering and discharge shaft (6) and the at least one side shaft (9).

2. The method according to claim 1, **characterised in that** the vertical extent of the clay-water mixture is twice as great as the largest possible vertical extent of the at least one side shaft.

3. An apparatus suitable for carrying out the method according to claim 1, comprising a metering and discharge shaft (6) located in the lower region of a holding and mixing container (1), and comprising at least one water feed unit, **characterised in that** at least one side shaft (9), which is curved in the longitudinal direction and which comprises the water outlet openings (11) for feeding water, is arranged parallel to and above the metering and discharge shaft (6), wherein the water outlet openings (11) are formed in the rear region of the side shaft (9), as considered relative to the intended direction of rotation during operation.

4. The apparatus according to claim 3, **characterised in that** the curved side shaft (9) used for mixing the mix is embodied as a tube, which is closed at its ends, has water outlet openings (11) and is mounted on two journals fixedly connected to said tube, wherein one journal is cylindrically open and is used as a water connection (13) and the other constitutes the mount for the drive of the side shaft.

5. The apparatus according to claim 3 or 4, **characterised in that** the side shaft (9) comprises corrugated portions of equal size.

6. The apparatus according to any one of claims 3 to 5, **characterised in that** the side shaft (9) has a meandering form.

7. The apparatus according to any one of claims 3 to 6, **characterised in that** it additionally comprises at least one water nozzle formed in one of the container walls (2; 3).

8. The apparatus according to any one of claims 3 to 7, **characterised in that** the at least one side shaft (9) has a distance of at least 1 mm both from the metering unit and from the longitudinal wall (2) of the holding and mixing container (1).

9. The device according to any one of claims 3 to 8, **characterised in that** the water connection (13) is connected by means of a flexible or rigid water connection line (14) to a water metering unit (15) for the mixing water.

10. The device according to any one of claims 3 to 9, **characterised in that** at least one blade element (12), which is used as a mixing tool, is mounted on the side shaft (9).

11. The device according to any one of claims 3 to 10, **characterised in that** a further side shaft (10) is arranged parallel to and above the metering and discharge shaft (6) and also parallel to the first side shaft (9).

12. The device according to claim 11, **characterised in that** the rotations of the two side shafts (9; 10) are in synchronisation when the apparatus is operational.

## Revendications

1. Procédé de mélange en continu de substances riches en argile et de matériaux dotés d'un comportement de mélange argileux avec de l'eau, chez lequel le produit mélangé est ajouté en continu dans un dispositif de transport (16) au moyen d'un arbre mécanique de dosage et d'évacuation (6) disposé dans la zone inférieure d'un récipient de réserve et de mélange (1), où le produit mélangé est divisé, mélangé et maintenu en mouvement par au moins un arbre mécanique latéral (9) recourbé dans la direction longitudinale, logé parallèlement et au-dessus de l'arbre mécanique de dosage et d'évacuation (6), **caractérisé en ce que** de l'eau de mise en oeuvre est ajoutée de manière régulièrement répartie au produit mélangé au moins au moyen de l'arbre mécanique latéral (9), qui présente des orifices de sortie d'eau (11) au niveau de sa zone arrière par rapport à son sens de rotation, et qu'un mélange d'argile et d'eau de consistance pratiquement constante est formé par l'ajustement de la quantité d'eau ajoutée et de la quantité de mélange évacuée, qui entoure constamment et totalement à la fois l'arbre mécanique de dosage et d'évacuation (6) et l'au moins un arbre mécanique latéral (9).

2. Procédé selon la revendication 1, **caractérisé en ce que** l'expansion verticale du mélange argile-eau est deux fois aussi grande que l'expansion verticale la plus grande possible de l'au moins un arbre mécanique latéral.

3. Dispositif approprié pour l'exécution du procédé selon la revendication 1, avec un arbre mécanique de dosage et d'évacuation (6) se trouvant dans la zone inférieure d'un récipient de réserve et de mélange (1) et au moins un dispositif d'alimentation en eau, **caractérisé en ce que** parallèlement et au-dessus de l'arbre mécanique de dosage et d'évacuation (6), au moins un arbre mécanique latéral (9) recourbé dans la direction longitudinale qui présente les orifices de sortie d'eau (11) pour l'alimentation en eau, est disposé, où les orifices de sortie d'eau (11) sont agencés dans la zone arrière de l'arbre mécanique latéral (9) par rapport au sens de rotation conforme en cours de fonctionnement.

4. Dispositif selon la revendication 3, **caractérisé en ce que** l'arbre mécanique latéral (9) recourbé servant à mélanger le produit mélangé est conçu sous la forme d'une conduite fermée à ses extrémités dotée d'orifices de sortie d'eau (11), qui est logée sur deux cônes reliés solidement avec elle, où un cône est tronqué cylindriquement et sert de système de raccordement d'eau (13) et l'autre représente le logement pour l'entraînement de l'arbre mécanique latéral.

5. Dispositif selon la revendication 3 ou 4, **caractérisé en ce que** l'arbre mécanique latéral (9) présente des segments en forme d'ondulations de taille égale.

6. Dispositif selon l'une des revendications 3 à 5, **caractérisé en ce que** l'arbre mécanique latéral (9) est conçu sous forme de méandres.

7. Dispositif selon l'une des revendications 3 à 6, **caractérisé en ce qu'**il présente en outre au moins une buse pour l'eau, rapportée dans une des parois de récipient (2; 3).

8. Dispositif selon l'une des revendications 3 à 7, **caractérisé en ce que** l'au moins un arbre mécanique latéral (9), à la fois vers le dispositif de dosage et vers la paroi longitudinale (2) du récipient de réserve et de mélange (1), présente un espace d'au moins 1 mm.

9. Dispositif selon l'une des revendications 3 à 8, **caractérisé en ce que** le raccordement d'eau (13) est relié avec le dispositif de dosage d'eau (15) par le biais d'une conduite d'alimentation en eau (14) souple ou rigide pour l'eau de mise en oeuvre du mélange.

10. Dispositif selon l'une des revendications 3 à 9, **caractérisé en ce qu'**au moins un élément en ailette (12) qui sert d'outil de mélange est rapporté sur l'arbre mécanique latéral (9).

11. Dispositif selon l'une des revendications 3 à 10, **caractérisé en ce que**, parallèlement et au-dessus de l'arbre mécanique de dosage et d'évacuation (6) et également parallèlement au premier arbre mécanique latérale (9) un nouvel arbre mécanique latéral (10) est mis en place.

12. Dispositif selon la revendication 11, **caractérisé en ce que** les rotations des deux arbres mécaniques latéraux (9; 10) sont synchronisées lors du fonctionnement du dispositif.
